# EUROPÄISCHE PATENTSCHRIFT

(11) **EP 0 992 302 B1**
(45) Veröffentlichungstag und Bekanntmachung des Hinweises auf die Patenterteilung: **25.06.2003**
(21) Anmeldenummer: 99118135.5
(22) Anmeldetag: 11.09.1999
(51) Int. Cl.: B22D 11/04, B22D 11/16

(54) **Verfahren und Vorrichtung zur kontinuierlichen Kontrolle der Grundeinstellung und Oszillationsparameter einer Stranggiesskokille**
Method and apparatus for continuously controlling the basic setting and oscillation parameters of a continuous casting mould
Procédé et dispositif de contrôle continu du réglage initiale et des paramètres d'oscillation d'une lingotière de coulée continue

(30) Priorität: 02.10.1998 DE 19845357
(43) Veröffentlichungstag der Anmeldung: 12.04.2000
(73) Patentinhaber: SMS Demag AG, 40237 Düsseldorf (DE)
(72) Erfinder: Weyer, Axel, 42349 Wuppertal (DE); Zajber, Adolf, 40764 Langenfeld (DE); König, Rainer, 47489 Wülfrath (DE)
(74) Vertreter: Valentin, Ekkehard, Dipl.-Ing.

(56) Entgegenhaltungen:
- EP-A- 0 121 622
- EP-A- 0 124 362

## Beschreibung

Die Erfindung betrifft ein Verfahren sowie eine Vorrichtung zur kontinuierlichen Kontrolle der Grundeinstellung und Oszillationsparameter einer in einem Hubtisch angeordneten Stranggießkokille.

Bei der Stranggießproduktion, insbesondere dem unter dem Begriff CSP (Compact Strip Production) bekannten Gießverfahren zur Herstellung dünner Brammen erfolgt die Stahleinleitung in bekannter Weise aus einer Gießpfanne über Schattenrohr, Zwischenbehälter und Tauchrohr in die Kokille. Diese ist im oberen Bereich zur Aufnahme des Tauchrohres trichterförmig ausgebildet und für ein spannungsarmes Erstarren der Stranghaut ausgelegt. Für vergleichsweise hohe Gießgeschwindigkeiten werden zur Erzeugung eines Schmierfilmes zwischen Kokillenwandungen und dem in Erstarrung begriffenen Strang spezielle Gießpulver verwendet. Hierdurch sowie durch Einsatz eines Hochfrequenz-Oszillationssystems in Verbindung mit einer optimalen Kokillengeometrie lassen sich optimale Bandoberflächen erzielen.

Die Kokillenoszillation ist ein wesentlicher Bestandteil des Stranggießverfahrens von Meta I-len. Sie ermöglicht die erforderliche Schmierwirkung des Schmiermittels, bspw. Gießpulver oder Öl, und verringert damit den Reibungskoeffizienten bzw. das Ankleben eines Stranges an den Kokillenwänden. Dabei hat sich durch Aufschmelzen von Gießpulver entstehende Schlacke als Schmiermittel in der Kokille besonders bewährt, wobei darauf geachtet wird, daß das Gießpulver den Badspiegel permanent bedeckt.

Die einfache Lösung einer Oszillationserzeugung sieht beim Stand der Technik motorische Exzenterantriebe unter Erzeugung einer sinusförmigen Schwingungsform der Kokille vor Frequenz und Amplitude werden durch die Drehzahl des Motorantriebes zwangsweise vorgegeben.

Damit Schlacke als Schmiermittel kontinuierlich in den Spalt zwischen Gußstrang und Kokillenwand gelangen kann, ist es üblich, Amplitude und Frequenz der Kokille so einzustellen, daß sie bei ihrer Abwärtsbewegung den Strang periodisch überholt. Diese Betriebsweise wird als negativer Strip bezeichnet. Diesem entspricht während jeder Schwingungsperiode die sogenannte Heilzeit, während welcher das Schmiermittel in den Spalt zwischen Strangschale und Kokillenwand eindringen kann.

Bekannt ist ferner, daß die wesentlichen Oszillationsparameter (Negativer Strip, Heilzeit, Amplitude und Frequenz der Kokillenoszillation sowie deren Kombination) bei jedem Betriebsfall speziell für die Qualität des Gußproduktes eingestellt werden müssen. Die freie Auswahl der Oszillationsparameter ist somit wesentlicher Bestandteil für eine Optimierung des Stranggießprozesses und besteht im wesentlichen in der Wahl einer optimalen Kombination von Amplitude und Frequenz, wobei der Negativstrip innerhalb vorgegebener Grenzen liegen soll, vorzugsweise zwischen 15 und 40 %.

Eine optimale Kombination von Amplitude und Frequenz ist jedoch bei sinusförmiger Schwingung der Kokille kaum einstellbar. Infolgedessen wurden bereits Verfahren und Vorrichtungen bekannt mit dem Ziel, die Oszillationsparameter von mechanischen Erzeugungsmitteln zu entkoppeln, um die Vorgänge in der Stranggießkokille gezielt beeinflussen zu können.

Die DE 37 04 793 C2 beschreibt eine Vorrichtung mit zwei an einem Hubtisch für die Stranggießkokille oder direkt an dieser angelenkten Exzenterwellen. In die Verbindung zwischen Drehantrieb und den Exzenterwellen ist mindestens eine Gelenkwelle eingesetzt, deren von der Exzenterwelle abgewandter Gelenkkopf lageveränderbar angeordnet ist und die Gelenkköpfe gegeneinander verdrehbar sind. Damit kann ein nicht sinusförmiger Bewegungsablauf infolge eines bewußt erzeugten Kardanfehlers erzeugt werden, der auftritt, wenn eine Gelenkwelle nicht fluchtend zwischen den Wellen eingesetzt wird. Durch Veränderung von Höhe und seitlicher Verschiebung des Drehantriebes sind unterschiedliche nicht sinusförmige Bewegungsabläufe der Kokille realisierbar.

Die EP 0 121 622 B1 beschreibt ein Verfahren für das Stranggießen unter Verwendung einer in einem Rahmen gelagerten Kokille, welche durch zwei elektrohydraulische Antriebsaggregate in Schwingungen versetzt wird. Die Vorrichtung wird bevorzugt bei einer Frequenz betrieben, welche höher als die Eigenfrequenz der Schwingungsvorrichtung ist.

Ein wesentliches Merkmal der bekannten sinusförmigen und nicht-sinusförmigen Geschwindigkeitsverläufe besteht darin, daß die Kokille bei vorgegebener Schwingungsfrequenz und Amplitude in jeder Periode, die der Zeit zwischen zwei aufeinanderfolgenden Überholvorgängen des Stranges durch die Kokille bei deren Abwärtsbewegung entspricht, einen identischeh Geschwindigkeits- und Wegverlauf aufweist.

Für das Dünnbrammenverfahren mit Brammendicken von weniger als 100 mm sind Gießgeschwindigkeiten von mehr als 4 m/min üblich. Entsprechend hoch sind die Hubfrequenzen der Kokille, mit welchen übliche Werte des Negativstrips erreicht werden, nämlich etwa 400 bis 450 Hübe/min, bzw. ca. 7,5 Hz. Bei diesen hohen Frequenzen sind Abweichungen der Schwingungskurve von der Sinusform aufgrund der geringen Zeitabschnitte von etwa 0,13 bis 0,15 Sekunden/Schwingung kaum noch ermittelbar und haben auf das Schmierverhalten und die Schalenbildung in der Kokille kaum noch Einfluß.

Ausgehend hiervon liegt der Erfindung die Aufgabe zugrunde, mit Hilfe der Oszillationstechnik einer in einem Hubtisch angeordneten und über diesen von vier eckständigen, doppelt wirkenden unabhängigen Hydraulikzylindern in Schwingungen antreibbaren Stranggießkokille die tatsächlich vorhandenen Oszillationskräfte mit hoher Genauigkeit zu ermitteln und die hierdurch nun mögliche Erfassung der tatsächlich wirkenden Kräfte für die Maschinenund Prozeßsteüerung direkt zu verwenden.

Zur Lösung der gestellten Aufgabe wird bei einem Verfahren der im Oberbegriff von Anspruch 1 genannten Art mit der Erfindung vorgeschlagen, daß der Hubtisch der Stranggießkokille von vier eckständigen, vorzugsweise doppeltwirkenden Hydraulikzylindern in Schwingungen angetrieben wird und die an den Hydraulikzylindern tatsächlich wirkenden Oszillationskräfte in Gießpause und/oder Gießbetrieb meßtechnisch erfaßt und zur Diagnose der Gießmaschine und/oder des Gießprozesses verwendet werden.

Der Schwingungsantrieb mittels vier unabhängig voneinander antreibbaren Hydraulikzylindern ergibt nahezu unbegrenzte Variationsmöglichkeiten für die resultierende Kokillen-Schwingungsausbildung.

In Ausgestaltung der Erfindung ist vorgesehen, daß für jeden Hydraulikzylinder
a) die effektiv wirkenden Kräfte der Oszillationsbeschleunigung und
b) die diesen zugeordneten Positionen der Kolben der Hydraulikzylinder ermittelt und aus diesen zeitzyklisch ermittelten Meßdaten,
c) der Massenschwerpunkt des schwingenden Systems;
d) die Reibungskräfte zwischen Kokillenwänden und Strangschale,
e) die Einstellung der Kokille relativ zur Achse des Gießstranges,
f) die Nullinie der Kokillenschwingungen relativ zur Lage des Badspiegels,
g) das Verhältnis von Negativstrip der Kokille zur sogenannten Heilzeit, während welcher Schmiermittel zwischen Strangschale und Kokillenwände eindringt, errechnet werden.

Mit großem Vorteil werden mit Hilfe des erfindungsgemäßen Verfahrens die folgenden Maßnahmen ermöglicht:
- Auswuchthilfe für die Grundeinstellung der Oszillation, insbesondere mittels Schwerpunktbestimmung des schwingenden Systems;
- Online-Darstellung der aktuellen Maschinenbelastung, insbesondere mittels Visualisierung der Meßdaten mit Hilfe eines Monitors;
- Verschleißüberwachungen von Federn, Zylinder sowie Wasserkompensatoren;
- Überlastsicherung beim Anfahrvorgang und während des kontinuierlichen Gießvorgages;
- Schmierungsüberwachungen bzw. Gießpulverzuführung, sowie Erfassung von Schwerpunktsänderungen im Gießbetrieb infolge Mangelschmierung bzw. Krafterhöhung;
- Verschleißüberwachung von Federn, Zylindern und Wasserkompensatoren;
- Automatische Abgleichmöglichkeiten zur Schwerpunktsverschiebung bzw. Zentrierung mit der Zielsetzung eines ruhigen, senkrechten Bewegungsablaufs der Kokille.

Eine Ausgestaltung des Verfahrens sieht vor, daß mittels der für den Oszillationsantrieb verwendeten eckständigen Hydraulikzylinder die tatsächlich auftretenden Oszillationskräfte in einer zum Gießstrang senkrechten Ebene mit einer Genauigkeit von etwa +/- 20 kg ermittelt werden.

Eine andere Ausgestaltung des Verfahrens sieht vor, daß als Grundlage der Berechnung der Maschinen- und Prozeßdaten b) bis d) die Arbeitsdrücke zu beiden Seiten der Arbeitsfläche des Zylinders verwendet und aus den positionsabhängig zugeordneten Kräften je zweier entgegengerichteter Zylinderkammern die effektiv resultierende Kraft jedes Zylinders bestimmt wird.

Weitere Ausgestaltungen des erfindungsgemäßen Verfahrens sehen vor, daß aus den Meßdaten die Reibungskräfte zwischen Kokille und Strang kontinuierlich bestimmt und überwacht und nach Maßgabe eines vorbestimmbaren Reibkraftwertes die Schmiermittelzuführung der Kokille kontrolliert bzw. eingestellt wird.

Dazu ist vorgesehen, daß mit Hilfe einer wählbaren Schwerpunktsregulierung die Einstellung eines ruhigen, senkrechten Bewegungsablaufs der Kokille bzw. des Gießstranges vorgenommen wird.

Zur weiteren Ausgestaltung der Erfindung ist vorgesehen, daß aus den zeitzyklisch ermittelten Meßdaten bei Zykluszeiten zwischen 1 und 10 m/s visualisierbare Diagnosediagramme der Kokillengeschwindigkeit, des Kokillenweges (Amplitude) sowie der Strangabzugsgeschwindigkeit in einem Monitor sichtbar und damit optisch überwachbar gemacht werden.

Für das Verfahren wirkt sich in besonders vorteilhafter Weise die Maßnahme aus, daß infolge Entkoppelung der Kokille und deren Oszillationsparameter von Zwangsführungen eine optimale Anpassung der Schwingungsebene an die Abzugsrichtung des Gießstranges empirisch eingestellt wird.

Eine weitere Ausgestaltung des Verfahrens sieht vor, daß bei beliebig vorgegebener Strangabzugsgeschwindigkeit die Nulllinie der Kokillenschwingungen relativ zur Lage des Badspi e-gels während des Gießvorganges nach Maßgabe der Gießparameter, insbesondere der Gießgeschwindigkeit nach oben oder nach unten verlegt wird.

Eine Vorrichtung zur kontinuierlichen Kontrolle der Grundeinstellung und Oszillationsparmeter einer in einem Hubtisch angeordneten und über diesen von vier eckständigen Hydraulikzylindern in Schwingung antreibbaren Stranggießkokille, wobei jeder Zylinder als doppelt wirkendes Hydraulikaggregat einen zwischen zwei Druckkammern angeordneten Arbeitskolben besitzt, zeichnet sich dadurch aus,
- daß dem Hydraulikzylinder ein die Leitungen für Druckmedium zu und von den Druckkammern des Zylinders kontrollierendes Hydraulikventil vorgeschaltet und diesem ein Differenzdruckrechner zur Ermittlung der effektiv resultierenden Kraft des Hydraulikzylinders nebengeordnet ist, daß dem Hydraulikzylinder ein Positionsgeber zugeordnet ist, und daß die vom Rechner und dem Positionsgeber ausgehenden Signalleitungen einer den Hydraulikzylindern zentral zugeordneten Recheneinheit aufgeschaltet sind, die über Kommandoleitungen die Steuerung aller erforderlichen Betriebsfunktionen überwacht.

Weitere Einzelheiten, Merkmale und Vorteile der Erfindung ergeben sich aus der nachstehenden Erläuterung eines in den Zeichnungen schematisch dargestellten Ausführungsbeispieles. Es zeigen:
- Figur 1: eine schematische Darstellung der Vorrichtung mit von vier eckständigen Hydraulikzylinder getragenem Hubtisch mit Kokille in Form eines Stammbaumes;
- Figur 2: eine Draufsicht von Kokille und Hubtisch;
- Figur 3: ein Kraft-Positions-Diagramm eines Oszillations-Zylinders.

Die in der Fig. 1 im Stammbaum gezeigte Oszillationsvorrichtung umfaßt einen rechteckigen Hubtisch 10, welcher die Kokille 1 form- und kraftschlüssig aufnimmt. Dieser Hubtisch 10 ist frei schwingbar auf vier Servo-Hydraulikzylindern 2 bis 5 gelagert und wird nach bewährter Art bspw. von seitlich abgestützten, horizontal angeordneten Blattfedern (nicht dargestellt) in seiner senkrechten Schwingungsrichtung geführt.

Jeder Hydraulikzylinder 2 bis 5 weist einen zwischen einer oberen Druckkammer 7 und einer unteren Druckkammer 8 beweglich angeordneten Arbeitskolben 9 auf, dessen obere und untere Arbeitsfläche vom Arbeitsmedium der oberen oder unteren Druckkammer 7, 8 beaufschlagbar ist. Aus der hierbei entstehenden Differenz von Kräften ergibt sich die aktuell wirkende Kraft eines Zylinders.

Jedem Hydraulikzylinder 2 bis 5 ist ein die Zufuhr- und Abfuhrleitungen 11, 12 für Druckmedium zu und von den Druckkammern 7, 8 des Zylinders 2 bis 5 kontrollierendes Hydraulikventil 13 vorgeschaltet und diesem ein Differenzdruckrechner 14 zur Ermittlung der effektiv resultierenden Kraft des Hydraulikzylinders 2 bis 5 nebengeordnet.

Weiterhin st jedem Hydraulikzylinder 2 bis 5 ein Positionsgeber 15 zugeordnet, woraus durch Berechnung in der zentral zugeordneten Recheneinheit 18 aus den mit den Signalleitungen 16, 17 eingegebenen Meßdaten Steuersignale errechnet und diese über Kommandoleitungen 19 zur Steuerung der erforderlichen Betriebsfunktionen an die entsprechenden betrieblichen Steuereinrichtungen übermittelt werden.

Die Drücke der einzelnen Druckkammern 7, 8 eines Zylinders 2 bis 5 werden durch Signalleitungen 11, 12 dem Hydraulikventil 13 aufgeschaltet, das seinerseits mit der Druckpumpe 20 für das Betriebsmedium in Verbindung steht.

Figur 2 zeigt in Draufsicht den Hubtisch 10 mit Anordnung der diesen tragenden und in Schwingung erregenden Hydraulikzylindern 2 bis 5. Die Stranggießkokille 1 ist annähernd im zentralen Bereich des Hubtisches 10 eingebaut.

Mit S1 bzw. S2 sind mögliche Kräfteschwerpunkte der Summe der Oszillationskräfte der einzelnen Hydraulikzylinder 2 bis 5 gekennzeichnet. Der Schwerpunkt S1 ergibt sich bspw. bei annähernd Kräftegleichgewicht der vier Hydraulikzylinder 2 bis 5. Dagegen wandert der Schwerpunkt S2 nach rechts unten aus, sofern die Kraft des Zylinders 2 größer ist als die der restlichen Oszillationszylinder. Auf diese Weise kann eine Oszillation am mechanischen Nullpunkt S1 über die Krafteinstellung der einzelnen Oszillationszylinder mit äußerster G e-nauigkeit eingestellt werden.

Schließlich zeigt Fig. 3 ein Kraft/Wegdiagramm eines Beschleunigungszyklus am Beispiel eines hydraulischen Zylinders. Dabei zeigt die X-Achse die effektiv wirkende Kraft der Oszillationsbeschleunigung in Abhängigkeit von der dieser zugeordneten Position b) des Kolbens im Hydraulikzylinder. Aus der Steilheit des Diagramms gemäß dem Winkel α ist das Verhältnis von Kraftwirkung und Position exakt ermittelbar, was in der Praxis eine Möglichkeit zur Funktionsüberwachung bspw. der Reibungskräfte zwischen Kokillenwänden und Strangschale bzw. zur Erkennung von Unregelmäßigkeiten bspw. Bruch einer der Führungsfedern oder eines Kompensators bzw. Beschädigung eines Zylinders dient. Dabei läßt sich durch Bestimmung des Wertes F bei der Richtungsumkehr eines Hydraulikzylinders bspw. ein Federbruch schnell erkennen.

Die Erfindung ermöglicht erstmalig bei hohen Oszillationsfrequenzen eine genaue Überwachung der maßgebenden Betriebsfunktionen von Gießmaschine und Gießprozeß.

## Patentansprüche

1. Verfahren zur kontinuierlichen Kontrolle der Grundeinstellung und Oszillationsparameter einer in einem Hubtisch (10) angeordneten Stranggießkokille,
**dadurch gekennzeichnet,**
**daß** der Hubtisch (10) der Stranggießkokille (1) von vier eckständigen, vorzugsweise doppeltwirkenden Hydraulikzylindern(2-5) in Schwingungen angetrieben wird und die an den Hydraulikzylindern tatsächlich wirkenden Oszillationskräfte in Gießpause und/oder Gießbetrieb meßtechnisch erfaßt und zur Diagnose der Gießmaschine und/oder des Gießprozesses verwendet werden.

2. Verfahren nach Anspruch 1,
**dadurch gekennzeichnet,**
**daß** für jeden Hydraulikzylinder (2-5)
a) die effektiv wirkenden Kräfte der Oszillationsbeschleunigung, und
b) die diesen zugeordneten Positionen der Kolben der Hydraulikzylinder ermittelt und aus diesen zeitzyklisch ermittelten Meßdaten
c) der Massenschwerpunkt des schwingenden Systems,
d) die Reibungskräfte zwischen Kokillenwänden und Strangschale,
e) die Einstellung der Kokille (1) relativ zur Achse des Gießstranges,
f) die Nulllinie der Kokillenschwingungen relativ zur Lage des Badspiegels,
g) das Verhältnis von Negativstrip der Kokille zur sogenannten Heilzeit, während der Schmiermittel zwischen Strangschale und Kokillenwände eindringt,
errechnet werden.

3. Verfahren nach Anspruch 1 oder 2,
**dadurch gekennzeichnet,**
**daß** mittels der für den Oszillationsantrieb verwendeten eckständigen Hydraulikzylinder (2-5) die tatsächlich auftretenden Oszillationskräfte in einer zum Gießstrang senkrechten Ebene mit einer Genauigkeit von etwa +/- 20 kg ermittelt werden.

4. Verfahren nach Anspruch 1, 2 oder 3,
**dadurch gekennzeichnet,**
**daß** als Grundlage der Berechnung der Maschinen- und Prozeßdaten c) bis g) die Arbeitsdrücke zu beiden Seiten der Arbeitsfläche jedes Hydraulikzylinders (2-5) verwendet und aus den positionsabhängig zugeordneten Kräften je zweier entgegengerichteter Zylinderkammern die effektiv resultierende Kraft jedes Zylinders (2-5) bestimmt wird.

5. Verfahren nach einem oder mehreren der Ansprüche 1 bis 4,
**dadurch gekennzeichnet,**
**daß** aus den Meßdaten die Reibungskräfte zwischen Kokille und Strang kontinuierlich bestimmt und überwacht und nach Maßgabe eines vorbestimmbaren Reibkraftwertes die Schmiermittelzuführung der Kokille kontrolliert bzw. eingestellt wird.

6. Verfahren nach einem oder mehreren der Ansprüche 1 bis 5,
**dadurch gekennzeichnet,**
**daß** mit Hilfe einer wählbaren Schwerpunktseinregulierung die Einstellung eines ruhigen, senkrechten Bewegungsablaufes der Kokille bzw. des Gießstranges vorgenommen wird.

7. Verfahren nach einem oder mehreren der Ansprüche 1 bis 6,
**dadurch gekennzeichnet,**
**daß** aus den zeitzyklisch ermittelten Meßdaten bei Zykluszeiten zwischen 1 und 10 ms visualisierbare Diagnosediagramme der Kokillengeschwindigkeit, des Kokillenweges (Amplitude) sowie der Strangabzugsgeschwindigkeit in einem Monitor sichtbar und damit optisch überwachbar gemacht werden.

8. Verfahren nach einem oder mehreren der Ansprüche 1 bis 7,
**dadurch gekennzeichnet,**
**daß** infolge Entkoppelung der Kokille und deren Oszillationsparameter von Zwangsführungen eine optimale Anpassung der Schwingungsebene an die Abzugsrichtung des Gießstranges empirisch eingestellt wird.

9. Verfahren nach einem oder mehreren der Ansprüche 1 bis 8,
**dadurch gekennzeichnet,**
**daß** bei beliebig vorgegebener Strangabzugsgeschwindigkeit die Nulllinie der Kokillenschwingungen relativ zur Lage des Badspiegels während des Gießvorganges nach Maßgabe der Gießparameter, insbesondere der Gießgeschwindigkeit nach oben oder nach unten verlegt wird.

10. Vorrichtung zur kontinuierlichen Kontrolle der Grundeinstellung und Oszillationsparam e-ter einer in einem Hubtisch (10) angeordneten und über diesen von vier eckständigen Hydraulikzylindern (2-5) in Schwingungen antreibbaren Stranggießkokille (10), wobei jeder Zylinder als doppeltwirkendes Hydraulikaggregat einen zwischen zwei Druckkammern (7, 8) angeordneten Arbeitskolben (9) besitzt, und jedem Hydraulikzylinder (2-5) ein die Leitungen (11, 12) für Druckmedium zu und von den Druckkammern (7, 8) des Zylinders kontrollierendes Hydraulikventil (13) vorgeschaltet ist und diesem ein Differenzdruckrechner (14) zur Ermittlung der effektiv resultierenden Kraft des Hydraulikzylinders (2-5) nebengeordnet ist und wobei dem Hydraulikzylinder (2-5) ein Positionsgeber (15) zugeordnet ist, und die vom Rechner (14) und dem Positionsgeber (15) ausgehenden Signalleitungen (16,17) einer den Hydraulikzylindern (2-5) zentral zugeordneten Recheneinheit (18) aufgeschaltet sind, die über Kommandoleitungen (19) die Steuerung aller erforderlichen Betriebsfunktionen überwacht.

## Claims

1. Method for continuously checking the basic setting and oscillation parameters of a continuous casting chill mould arranged in a lifting table (10), **characterised in that** the lifting table (10) of the continuous casting chill mould (1) is driven to perform oscillations by four corner, preferably double-acting, hydraulic cylinders (2 to 5) and the oscillation forces actually acting on the hydraulic cylinders are detected in terms of measuring technology in casting pause and/or casting operation and are used for diagnosis of the casting machine and/or of the casting process.

2. Method according to claim 1, **characterised in that**
a) the effectively acting forces of the oscillation acceleration and
b) the positions associated therewith of the pistons of the hydraulic cylinders are ascertained for each hydraulic cylinder (2 to 5) and from these measurement data cyclically ascertained over time there are calculated
c) the centre of mass of the oscillatory system,
d) the friction forces between chill mould walls and strand skin,
e) the setting of the chill mould (1) relative to the axis of the cast strand,
f) the neutral axis of the chill mould oscillations relative to the position of the bath level and
g) the ratio of negative strip of the chill mould relative to the so-called curing time, during which lubricant penetrates between strand skin and chill mould walls.

3. Method according to claim 1 or 2, **characterised in that** the actually occurring oscillation forces are ascertained in a plane, which is perpendicular to the cast strand, with an accuracy of approximately ± 20 kg by means of the corner hydraulic cylinders (2 to 5) used for the oscillation drive.

4. Method according to claim 1, 2 or 3, **characterised in that** the operating pressures at both sides of the work surface of each hydraulic cylinder (2 to 5) are used as basis of the calculation of the machine and process data c) to g) and the effective resultant force of each cylinder (2 to 5) is determined from the position-dependent associated forces of each two oppositely directed cylinder chambers.

5. Method according to one or more of claims 1 to 4, **characterised in that** the friction forces between chill mould and strand are continuously determined and monitored from the measurement data and the lubricant feed to the chill mould is controlled and/or set in dependence on a predeterminable friction force value.

6. Method according to one or more of claims 1 to 5, **characterised in that** the setting of a steady vertical course of movement of the chill mould or of the cast strip is undertaken with the help of a selectable centre-of-gravity regulation.

7. Method according to one or more of claims 1 to 6, **characterised in that** diagnostic diagrams, which can be visualised, of the chill mould speed, the chill mould travel (amplitude) and the strand withdrawal speed are made visible in a monitor at cycle times between 1 and 10 ms from the measurement data cyclically ascertained over time and thus made capable of being optically monitored.

8. Method according to one or more of claims 1 to 7, **characterised in that** an optimum adaptation of the oscillation plane to the withdrawal direction of the cast strand is empirically set in consequence of decoupling the chill mould and the oscillation parameters thereof from constrained guides.

9. Method according to one or more of claims 1 to 8, **characterised in that** in the case of any predetermined strand withdrawal speed the neutral axis of the chill mould oscillations is displaced upwardly or downwardly relative to the position of the bath level during the casting process in dependence on the casting parameters, particularly the pouring speed.

10. Device for continuous checking of the basic setting and oscillation parameters of a continuous casting chill mould (10) arranged in a lifting table (10) and drivable by way of this by four corner hydraulic cylinders (2 to 5) to perform oscillations, wherein each cylinder has, as a double-acting hydraulic unit, a working piston (9) arranged between two pressure chambers (7, 8), and a hydraulic valve (13) controlling the ducts (11, 12) for pressure medium to and from the pressure chambers (7, 8) of the cylinder is arranged upstream of each hydraulic cylinder (2 to 5) and a differential pressure calculating means (14) for determining the effective resultant force of the hydraulic cylinder (2 to 5) is coordinated with the hydraulic valve and wherein a position transmitter (15) is associated with the hydraulic cylinder (2 to 5), and the signal lines (16, 17) from the calculating means (14) and the position transmitter (15) are connected to a computing unit (18), which is centrally associated with the hydraulic cylinders (2 to 5) and which monitors the control of all necessary operating functions by way of command lines (19).

## Revendications

1. Procédé de contrôle continu du réglage initial et des paramètres d'oscillation d'une lingotière de coulée continue disposée dans une table éiévatrice (10),
**caractérisé en ce que**
la table élévatrice (10) de la lingotière de coulée continue (1) est entraînée en oscillation par quatre vérins hydrauliques (2-5) stables dans les coins, de préférence à double action, et que les forces d'oscillation agissant réellement sur les vérins hydrauliques sont détectées par technique de mesure pendant la pause de coulée et/ou la réalisation de la coulée et sont utilisées pour le diagnostic de la machine de coulée et/ou du processus de coulée.

2. Procédé selon la revendication 1,
**caractérisé en ce que**,
pour chaque vérin hydraulique (2-5),
a) les forces agissant réellement de l'accélération d'oscillation et
b) les positions associées à celles-ci des pistons des vérins hydrauliques sont déterminées et qu'à partir de ces valeurs de mesure déterminées cycliquement dans le temps,
c) le point de gravité de masse du système oscillant,
d) les forces de frottement entre les parois de la lingotière et la croûte solidifiée,
e) le réglage de la lingotière (1) par rapport à l'axe de la barre de coulée,
f) la ligne zéro des oscillations de la lingotière par rapport à la position du niveau du bain,
g) le rapport entre la bande négative de la lingotière par rapport au temps dit de traitement, pendant que l'agent de graissage pénètre entre la croûte solidifiée et les parois de la lingotière, sont calculés.

3. Procédé selon la revendication 1 ou 2,
**caractérisé en ce que**
les forces d'oscillation survenant réellement dans un plan perpendiculaire à la barre de coulée sont déterminées avec une précision d'environ +/-20 kg au moyen des vérins hydrauliques stables dans les coins utilisés pour l'entraînement oscillatoire.

4. Procédé selon la revendication 1, 2 ou 3,
**caractérisé en ce que**
les pressions de travail des deux côtés de la surface de travail de chaque vérin hydraulique (2-5) sont utilisées comme base du calcul des données de machine et de traitement c) à g) et que la force effectivement résultante de chaque vérin (2-5) est déterminée à partir des forces associées en fonction de la position de chacune des deux chambres de vérins orientées dans le sens opposé.

5. Procédé selon une ou plusieurs des revendications 1 à 4,
**caractérisé en ce que**
les forces de frottement entre la lingotière et la barre sont déterminées et contrôlées en continu à partir des données de mesure et que l'alimentation de la lingotière en agent de graissage est contrôlée ou réglée en fonction d'une valeur prédéfinie de force de frottement.

6. Procédé selon une ou plusieurs des revendications 1 à 5,
**caractérisé en ce que**
le réglage d'un déroulement harmonieux du mouvement vertical de la lingotière ou de la barre de coulée est réalisé à l'aide d'un réglage optionnel du centre de gravité.

7. Procédé selon une ou plusieurs des revendications 1 à 6,
**caractérisé en ce que**
des diagrammes de diagnostic visualisables de la vitesse de la lingotière, de la course de la lingotière (amplitude) ainsi que de la vitesse d'extraction de la barre apparaissent sur un moniteur et donc deviennent ainsi contrôlables au niveau optique à partir des données de mesure déterminées cycliquement en temps pour des temps de cycles situés entre 1 à 10 ms.

8. Procédé selon une ou plusieurs des revendications 1 à 7,
**caractérisé en ce que**
suite au désaccouplement de la lingotière et de ses paramètres d'oscillation de guides forcés, une adaptation optimale du plan d'oscillation au sens d'extraction de la barre de coulée est réglée empiriquement.

9. Procédé selon une ou plusieurs des revendications 1 à 8,
**caractérisé en ce que**
à n'importe quelle vitesse prédéfinie d'extraction de la barre, la ligne zéro des oscillations de la lingotière pendant l'opération de coulée est décalée vers le haut ou vers le bas par rapport à la position du niveau du bain en fonction des paramètres de coulée, notamment de la vitesse de coulée.

10. Dispositif de contrôle continu du réglage initial et des paramètres d'oscillation d'une lingotière de coulée continue (10) disposée dans une table élévatrice (10) et pouvant être entraînée en oscillation par celle-ci par quatre vérins hydrauliques stables dans les coins (2-5), chaque vérin possédant comme agrégat hydraulique à double action un piston de travail (9) disposé entre deux chambres de compression (7, 8), et une soupape hydraulique (13) contrôlant les conduites (11, 12) pour le fluide de pression en direction et en provenance des chambres de compression (7, 8) du vérin étant installée en amont de chaque vérin hydraulique (2-5) et un calculateur de pression différentielle (14) étant associé de manière annexe à celle-ci pour la détermination de la force effectivement résultante du vérin hydraulique (2-5), et un indicateur de position (15) étant associé au vérin hydraulique (2-5), et les câbles de transmission de signaux (16, 17) provenant du calculateur (14) et de l'indicateur de position (15) étant branchés sur une unité numérique (18) associée au niveau central aux vérins hydrauliques (2-5), laquelle unité contrôle la commande de toutes les fonctions opérationnelles nécessaires par l'intermédiaire de circuits d'ordres (19).
